# EUROPÄISCHE PATENTSCHRIFT

(11) **EP 2 774 158 B1**
(45) Veröffentlichungstag und Bekanntmachung des Hinweises auf die Patenterteilung: **19.04.2017**
(21) Anmeldenummer: 12780747.7
(22) Anmeldetag: 02.11.2012
(51) Int. Cl.: H01H 9/36, H01H 9/44, H01H 1/20, H01H 50/54

(54) **SCHALTER FÜR EINEN MEHRPOLIGEN GLEICHSTROMBETRIEB**
SWITCH FOR MULTI-POLE DIRECT CURRENT OPERATION
COMMUTATEUR POUR UN FONCTIONNEMENT À COURANT CONTINU MULTIPOLAIRE

(30) Priorität: 02.11.2011 EP 11187497
(43) Veröffentlichungstag der Anmeldung: 10.09.2014
(73) Patentinhaber: Eaton Electrical IP GmbH & Co. KG, 12529 Schönefeld (DE)
(72) Erfinder: GERVING, Karsten, 53225 Bonn (DE); LANG, Volker, 53125 Bonn (DE); MEISSNER, Johannes, 53129 Bonn (DE); THAR, Ralf, 53757 St. Augustin (DE)
(74) Vertreter: Eaton IP Group EMEA
(86) Internationale Anmeldenummer: PCT/EP2012/071718
(87) Internationale Veröffentlichungsnummer: WO 2013/064629

(56) Entgegenhaltungen:
- EP-A1- 2 133 898
- EP-A1- 2 463 877
- EP-A2- 2 061 053
- DE-A1- 1 640 804

## Beschreibung

Die Erfindung betrifft einen mehrpoligen Schalter, der insbesondere für einen Gleichstrombetrieb vorgesehen ist, mit einer Teilschaltkammer je Pol.

Elektrische Schalter sind Komponenten in einem Stromkreis, die mittels interner, elektrisch leitender Kontakte eine elektrisch leitende Verbindung herstellen oder trennen. Bei einer zu trennenden, stromführenden Verbindung fließt Strom durch die Kontakte, bis diese voreinander getrennt werden. Wenn ein induktiver Stromkreis durch einen Schalter getrennt wird, reduziert sich der Stromfluss nicht unmittelbar auf Null, so dass es zur Bildung eines Lichtbogens zwischen den Kontakten kommen kann. Der Lichtbogen ist eine Gasentladung durch ein an sich nichtleitendes Medium, wie beispielsweise Luft. In Schaltern mit Wechselstrombetrieb (AC) löschen Lichtbögen in der Regel beim Nulldurchgang des Wechselstroms. Da ein solcher Nulldurchgang des Stroms in Schaltern mit Gleichstrombetrieb (DC) fehlt, können beim Trennen der Kontakte stabile Lichtbögen entstehen. Sofern der Stromkreis bei ausreichender Stromstärke und Spannung betrieben wird, beispielsweise bei mehr als etwa ein Ampere und mehr als 50 Volt, verlischt der Lichtbogen nicht selbsttätig. Aus diesem Grund sind bei derartigen Schaltern Löschkammern bekannt, die zum Löschen des Lichtbogens dienen. Die Zeitspanne, während der der Lichtbogen brennt, soll so kurz wie möglich gehalten werden, da der Lichtbogen eine große Wärmemenge freisetzt, die zum Abbrennen der Kontakte und/oder zur thermischen Belastung der Schaltkammer im Schalter führt und somit die Lebensdauer des Schalters verringert. Bei zwei- oder mehrpoligen Schaltern mit zwei oder mehr Schaltkammern werden entsprechend höhere Wärmemengen durch Lichtbögen freigesetzt als bei einpoligen Schaltern. Hier besteht daher besonderer Bedarf, die Lichtbögen schnell zu löschen.

Es ist weiterhin bekannt, die Löschung des Lichtbogens durch die Verwendung eines magnetischen Felds zu beschleunigen, das so gepolt ist, dass es eine treibende Kraft auf den Lichtbogen in Richtung der Löschkammern ausübt. Zur Erzeugung eines starken Magnetfelds werden in der Regel Permanentmagneten verwendet. Die treibende Kraft des magnetischen Felds in Richtung der Löschkammern ist nur bei einer bestimmten Stromflussrichtung gegeben. Polungsbedingte Einbaufehler von Schaltern werden durch Schalter für beide Stromrichtungen vermieden, die ein von der jeweiligen Polung unabhängiges Löschverhalten für Lichtbögen aufweisen. Ein solcher Schalter ist beispielsweise in der Druckschrift EP 2 061 053 A2 oder DE1640804 A1 beschrieben.

EP2133898 A1 beschreibt einen mehrpoligen Schalter gemäß der Präambel von Anspruch 1. Wenn ein mehrpoliger Schalter entsprechend ausgerüstet werden soll, insbesondere bei einem von der Polung unabhängigen Löschverhalten, sind zusätzliche Schaltkammern für jeden Pol notwendig. Mehrpolige Schalter können dadurch eine Größe erreichen, für die beispielsweise in gängigen Schaltschränken nicht ausreichend Bauraum, insbesondere nicht ausreichend Tiefe zur Verfügung steht.

Eine Aufgabe der Erfindung besteht darin, einen mehrpoligen Schalter zur Verfügung zu stellen, dessen Bauraumbedarf zumindest in der Tiefe, bezogen auf die Einbausituation in einem Schaltschrank, gegenüber einpoligen Schaltern nicht oder nicht wesentlich höher ist. Die Aufgabe wird durch den Schalter gemäß Patentanspruch 1 gelöst. In den Unteransprüchen sind bevorzugte Ausführungsformen und vorteilhafte Weiterbildungen angegeben.

Der erfindungsgemäße Schalter ist für einen mehrpoligen Betrieb, insbesondere Gleichstrombetrieb, mit einer Schaltkammer vorgesehen, wobei je Pol eine Teilschaltkammer vorgesehen ist. Die Schaltkammer weist eine durch beide Teilschaltkammern verlaufende, bewegliche Schaltbrücke auf, wobei in der Schaltbrücke jeweils ein Brückenschaltstück für jede Teilschaltkammer vorgesehen ist und die Brückenschaltstücke entlang einer Haupterstreckungsrichtung der Schaltbrücke beabstandet zueinander angeordnet sind. Die Haupterstreckungsrichtung der Schaltbrücke ist dabei erfindungsgemäß im Wesentlichen senkrecht zu einer Bewegungsachse der Schaltbrücke ausgerichtet. Bezogen auf die Einbautiefe in einem Schaltschrank oder einer vergleichbaren Einrichtung mit begrenzter Einbautiefe ausgedrückt, sind die Brückenschaltstücke vorteilhaft im Wesentlichen in einer Ebene nebeneinander angeordnet. Die Haupterstreckungsrichtung der Schaltbrücke ist diejenige Richtung, in der die Schaltbrücke ihre größte Ausdehnung aufweist, nämlich in der Ebene der Brückenschaltstücke. Jede der Teilschaltkammern weist dementsprechend zwei feststehende Schaltstücke auf, welche in einer Ebene parallel zu der Ebene der Brückenschaltstücke angeordnet sind und welche durch die senkrecht zu der Haupterstreckungsrichtung der Schaltbrücke bewegbaren Brückenschaltstücke synchronisiert elektrisch leitend verbunden und getrennt werden.

Die Teilschaltkammern sind erfindungsgemäß in einer Ebene spiegelsymmetrisch zueinander angeordnet und ausgebildet. Gegen das Einwirken von Lichtbögen des Pols der jeweils anderen Teilschaltkammer sind die Teilschaltkammern bevorzugt elektrisch abgeschottet.

Gemäß einer bevorzugten Ausführungsform ist vorgesehen, dass jede Teilschaltkammer zwei Schaltstücke mit einem ersten Kontaktbereich je Schaltstück aufweist, wobei die mit der Schaltbrücke bewegbaren und elektrisch leitfähigen Brückenschaltstücke jeweils zwei zweite Kontaktbereiche zur Herstellung einer elektrisch leitenden Verbindung zwischen den ersten und zweiten Kontaktbereichen und zum Trennen der ersten und zweiten Kontaktbereiche aufweisen. Dadurch ergibt sich ein mehrpoliger Schalter mit Doppelunterbrechung je Pol. Alternativ könnte auch ein Kontaktpaar aus erstem und zweitem Kontaktbereich je Pol untrennbar, beispielsweise durch eine Litze, verbunden sein, so dass eine Einfachunterbrechung realisiert werden kann.

Gemäß einer weiteren bevorzugten Ausführungsform ist vorgesehen, dass die Brückenschaltstücke sich im Wesentlichen rechtwinklig zu der Haupterstreckungsrichtung der Schaltbrücke erstrecken, wobei die feststehenden Schaltstücke sich parallel zu der Haupterstreckungsrichtung der Schaltbrücke erstrecken.

Für mindestens eine der Teilschaltkammern sind mindestens zwei Löschvorrichtungen zum Löschen von Lichtbögen, welche beim Trennen der ersten und zweiten Kontaktbereiche auftreten können, vorgesehen. Um einen polaritätsunabhängigen Gleichstrombetrieb zu gewährleisten, ist vorgesehen, dass für mindestens eine der Teilschaltkammern vier Löschvorrichtungen zum polaritätsunabhängigen Löschen von Lichtbögen, welche beim Trennen der ersten und zweiten Kontaktbereiche auftreten können, vorgesehen sind.

Gemäß einer weiteren bevorzugten Ausführungsform ist vorgesehen, dass erste Lichtbogenleiter sich von den ersten Kontaktbereichen und zweite Lichtbogenleiter sich von den zweiten Kontaktbereichen aus in Richtung zu den Löschvorrichtungen erstrecken. Dadurch wird vorteilhaft verhindert, dass ein Lichtbogen sich entlang der Brückenschaltstücke in Richtung der Schaltbrücke bewegt. Ein Abstand der ersten Lichtbogenleiter von den zweiten Lichtbogenleitern vergrößert sich vorzugsweise in Richtung der Löschvorrichtungen, wodurch der jeweilige Lichtbogen auf dem Weg zur Löschvorrichtung vorteilhaft gestreckt wird.

Vorzugsweise ist eine Permanentmagnetanordnung vorgesehen, um in den Bereichen zwischen den ersten und zweiten Kontaktbereichen und den jeweiligen Löschvorrichtungen ein weitgehend homogenes Magnetfeld zur Ausübung einer magnetischen Kraft auf die Lichtbögen auszubilden, so dass mindestens einer der Lichtbögen unabhängig von der Stromrichtung im Lichtbogen in Richtung einer der Löschvorrichtungen getrieben wird. Die Permanentmagnetanordnung weist mindestens zwei plattenförmige Magnete auf, wobei die Magnete an Längsseiten der Teilschaltkammern, jeweils benachbart zu den Kontaktbereichen, angeordnet sind.

Gemäß einer weiteren bevorzugten Ausführungsform ist vorgesehen, dass die Permanentmagnetanordnung zwei parallele Polplatten aufweist, wobei die Polplatten miteinander durch einen oder mehrere Permanentmagnete zu einem im Wesentlichen Uförmigen Profil verbunden sind, wodurch sich ein besonders homogenes Magnetfeld von hoher Magnetfeldstärke aufbauen lässt.

Nachfolgend wird die Erfindung anhand eines Ausführungsbeispiels mit Bezug auf die Zeichnungen näher erläutert. Die Ausführungen sind lediglich beispielhaft und schränken den allgemeinen Erfindungsgedanken nicht ein.

Es zeigen
Figuren 1 und 2 eine Ausführungsform des erfindungsgemäßen Schalters in verschiedenen Darstellungen;
Figur 3 eine weitere Ausführungsform des erfindungsgemäßen Schalters;
Figur 4 eine Schaltbrücke für eine der Ausführungsformen des erfindungsgemäßen Schalters;
Figur 5 eine Magnetanordnung für eine der Ausführungsformen des erfindungsgemäßen Schalters.

Die erfindungsgemäße Ausführungsform gemäß der Figuren 1 und 2 zeigt einen mehrpoligen, von der Stromrichtung unabhängiger Kompaktschalter mit effizientem Löschverhalten. Hierbei ist für jeden Pol ein doppelunterbrechendes Kontaktsystem realisiert, bei dem jeder der beim Öffnen der Kontakte entstehenden Schaltlichtbögen unabhängig von der Stromrichtung mit Hilfe permanentmagnetischen Blasfelder immer in Richtung einer Lichtbogenlöschvorrichtung 61 bewegt wird. Die Kontakt- und Löschanordnungen beider Pole sind hierbei in einer einzigen Schaltkammer untergebracht. Der Vorteil eines solchen Schalters besteht zum einen in einem relativ einfachen, montagefreundlichen Aufbau, zum anderen in einem Schalter von vergleichsweise geringen Einbautiefe. Die Ausführungsform wird nachfolgen mit Bezug auf die Figuren 1 und 2 beschrieben.

Die Schaltkammer des zweipoligen Schalters ist in ihrer Haupterstreckungsrichtung in zwei gegeneinander abgeschottete gleichgroße Teilschaltkammern 1, 2 oder Segmente 1, 2 unterteilt, in denen die Kontakt- und Löschanordnungen jeweils eines Pols untergebracht sind. Als einzige räumliche Verbindung zwischen den beiden Schaltkammerhälften 1, 2 verläuft mittig in der Haupterstreckungsrichtung der Schaltkammer ein Kanal 3, der die Schaltbrücke 35 umgibt, in die für jeden Pol jeweils ein Brückenschaltstück 30 eingebaut ist. Die beiden Brückenschaltstücke 30 weisen die gleiche Einbautiefe auf und sind in einem Bereich der Mitte der jeweiligen Teilschaltkammer 1, 2 angeordnet, wobei die Brückenschaltstücke 30 sich in einer Richtung erstrecken, die um 90 Grad gegen die Haupterstreckungsrichtung der Schaltkammer gedreht ist. Die Brückenschaltstücke 30 weisen zweite Kontaktbereiche 31 oder auch Kontaktplättchen 31 zur Herstellung des Kontakts zu ersten Kontaktbereichen 11 oder Festkontakten 11 auf. Von den zweiten Kontaktbereichen 31 rechtwinklig abgehende kufenförmige Schenkel verlaufen jeweils in Richtung einer Verbindungsachse zweier gegenüberliegender Löschvorrichtungen 61 und sind in der Weise abgewinkelt, dass dadurch zweite Lichtbogenleiter 32 gebildet sind, deren Ausfallenden im ausgeschalteten Zustand des Schalters jeweils in Richtung einer Oberkante 65 einer der Löschvorrichtungen 61 weisen.

Die feststehenden Schaltstücke 20a, 20b der Teilschaltkammer 2 treten an der kurzen Seite oder Kopfseite der Schaltkammer in diese ein. Im Bereich der Festkontakte 11 sind die Schaltstücke 20a, 20b schräg abgewinkelt bzw. gekröpft ausgebildet, wodurch erste Lichtbogenleiter 12 zur Verfügung gestellt werden. Die Festkontakte 11 sind in einer Einbautiefe angeordnet, die etwa der Mitte der Löschkammern 61 entspricht. Bei geschlossenen Kontakten 11, 31 bilden die parallel angeordneten Schaltstücke 20a, 20b zusammen mit dem quer dazu verlaufenden Brückenschaltstück 30 einen U-förmigen Strompfad. Durch die Geometrie der Schaltstücke 20a, 20b mit den ersten Kontaktbereichen 11 und den Brückenschaltstücken 30 mit den zweiten Kontaktbereichen 31 wird eine Lichtbogenlaufschienenanordnung aus den ersten Lichtbogenleitern 12 und den zweiten Lichtbogenleitern 32 gebildet, die sich in Richtung zu den Löschkammern 61 hin aufweitet, so dass ein beim Öffnen der Kontakte, also beim Trennen der zweiten Kontaktbereiche 31 von den ersten Kontaktbereichen 11, entstehender Schaltlichtbogen unter dem Einfluss einer magnetischen Blaswirkung schnell in Richtung einer der Löschvorrichtungen 61 bewegt wird und sich dabei kontinuierlich aufweitet. Die Teilschaltkammer 1 mit den Schaltstücken 10 a, 10b ist analog zu der zuvor beschriebenen Teilschaltkammer 2 ausgeführt.

Die Löschvorrichtungen 61 sind in dem dargestellten Ausführungsbeispiel als sogenannte Deion-Kammern ausgeführt, die aus einer Stapelanordnung von gegeneinander elektrisch isolierten Blechen mit jeweils einem Luftspalt zwischen zwei benachbarten Blechen bestehen. Jedem Kontaktpaar, bestehend aus einem ersten Kontaktbereich 11 und einem zweiten Kontaktbereich 31, sind zwei der Löschkammern 61 zugeordnet, welche in der Haupterstreckungsrichtung des Schalters in gegenüberliegend angeordneten Nischen untergebracht sind. Jeder Pol weist bei einer doppelunterbrechenden Kontaktanordnung zwei Paare gegenüberliegender Löschkammern 61, die symmetrisch zu beiden Seiten der Schaltbrücke 35 angeordnet sind. Die beschriebenen Kontakt- und Löschanordnungen beider Pole sind vorzugsweise achsensymmetrisch zu beiden Seiten einer Mittelachse in Haupterstreckungsrichtung der Schaltkammer angeordnet.

Der Aufbau des magnetischen Blasfelds wird bei der dargestellten Ausführungsform gemäß Figuren 1 und 2 über eine permanentmagnetische Anordnung realisiert. Diese besteht aus zwei plattenförmigen Magneten 51 für jeden Pol, die an der längeren Schaltkammerwand im Bereich der Kontaktpaare 11, 31 angeordnet sind. Dabei können die plattenförmigen Magnete 51 außen an der Kammerwand angeordnet sein oder innen, beispielsweise in entsprechend isolierenden Taschen der innenseitigen Nischenwände. Ein beim Öffnen der Kontakte entstehender Schaltlichtbogen wird auf Grund der sogenannten magnetischen Blaswirkung, hervorgerufen durch die Lorentzkraft, abhängig von der Stromrichtung in Richtung der einen oder der anderen der beiden gegenüberliegenden Löschvorrichtungen 61 bewegt. Die Permanentmagneten bestehen vorzugsweise entweder aus ferritischem Material oder aus einem Material mit Anteilen seltener Erden z.B. Nd-Fe-B oder Sa-Co oder aus Materialien in Form kunststoffgebundener Formteile.

In der Figur 3 ist schematisch eine weitere Ausführungsform des erfindungsgemäßenen Schalters dargestellt, der sich von der Ausführungsform der Figuren 1 und 2 durch eine alternative Löschanordnung ohne Deion-Kammern unterscheidet. Die Löschanordnung ist durch eine Nischenanordnung mit Wänden aus Isolierstoff gegeben, vorzugsweise aus duroplastischem Kunststoff oder Keramik, wobei die einzelnen Nischen räumlich voneinander hinreichend abgeschottet sind und an außenseitigen Wänden Ausblasöffnungen angeordnet sind. In dem dargestellten Ausführungsbeispiel bestehen die in der Haupterstreckungsrichtung der Schaltkammer verlaufenden Nischenwände 45 aus Kunststoff, während die quer dazu verlaufenden Schottwände 46 zwischen den Teilschaltkammern 1, 2 beider Pole im Hinblick auf eine hohe thermische Beständigkeit gegen Lichtbogeneinwirkung aus keramischem Material bestehen.

In der Figur 4 ist eine Schaltbrücke 35 einer weiteren Ausführungsform des erfindungsgemäßenen Schalters dargestellt, der sich von der Ausführungsform der Figuren 1 und 2 durch eine alternative Permanentmagnetanordnung unterscheidet. Eine Erzielung höherer Magnetfeldstärken im Bereich der Schaltkontakte läßt sich durch Hinzufügen eines weiteren Permanentmagneten 51c erzielen, vorzugsweise durch Integration in die Schaltbrücke 35 oder auch durch Anbringung an den innenseitigen Nischenwänden für die Löschvorrichtungen. Dabei können die Zusatzmagnete 51c innen beispielsweise in entsprechend isolierenden Taschen der innenseitigen Nischenwände angeordnet sein.

In der Figur 5 ist eine weitere Variante einer Permanentmagnetanordnung für eine weitere Ausführungsform des erfindungsgemäßenen Schalters dargestellt. Ein effizientes magnetisches Blasfeld von großer Homogenität lässt sich durch eine Anordnung aus zwei planparallelen Platten 55 aus magnetisch gut leitendem Material, vorzugsweise aus weichmagnetischem Eisen, bilden, die durch einen oder mehrere Permanentmagnete 57 in der Weise verbunden sind, dass sie ein etwa U-förmiges Profil bilden. Die Polung des Magneten 57 ist durch die Angaben Nord (N) und Süd (S) bezeichnet. Der Abstand der parallelen Polplatten 55 ist hierbei so bemessen, dass diese in unmittelbarer Nähe längs der seitlichen Außenwände der Löschkammer verlaufen. Ausnehmungen 58 sind für den Durchtritt der Brückenschaltstücke 30 vorgesehen. Je Teilschaltkammer 1, 2 sind zwei achssymmetrisch angeordnete Permanentmagnetanordnungen der dargestellten Art vorgesehen. Die Abschirmplatte 56 dient der magnetischen Abschirmung des Schalters gegenüber dem Permanentmagneten 57.

### Bezugszeichenliste

- 1, 2: Teilschaltkammern
- 3: Kanal
- 10a, 10b: Feststehende Schaltstücke der ersten Teilschaltkammer
- 20a, 20b: Feststehende Schaltstücke der zweiten Teilschaltkammer
- 11: Erster Kontaktbereich, Festkontakt
- 12: Erster Lichtbogenleiter
- 30: Brückenschaltstück
- 31: Zweiter Kontaktbereich
- 32: Zweiter Lichtbogenleiter
- 35: Schaltbrücke
- 45: Nischenwände
- 46: Schottwände
- 51: Magnete
- 51c: Zusatzmagnet
- 55: Polplatten
- 56: Abschirmplatte
- 57: Permanentmagnet
- 58: Ausnehmung
- 61: Löschvorrichtung
- 65: Oberkante der Löschvorrichtung

## Patentansprüche

1. Schalter für einen mehrpoligen Betrieb mit einer Schaltkammer, wobei je Pol eine Teilschaltkammer (1, 2) vorgesehen ist, wobeidie Schaltkammer eine durch die Teilschaltkammern (1, 2) verlaufende, bewegliche Schaltbrücke (35) aufweist, wobei in der Schaltbrücke jeweils ein Brückenschaltstück (30) für jede Teilschaltkammer (1, 2) vorgesehen ist und die Brückenschaltstücke entlang einer Haupterstreckungsrichtung der Schaltbrücke (35) beabstandet zueinander angeordnet sind und wobei die Haupterstreckungsrichtung der Schaltbrücke (35) im Wesentlichen senkrecht zu einer Bewegungsachse der Schaltbrücke (35) ausgerichtet ist, wobei die Brückenschaltstücke (30) sich im Wesentlichen rechtwinklig zu der Haupterstreckungsrichtung der Schaltbrücke (35) erstrecken, **dadurch gekennzeichnet, dass** feststehende Schaltstücke (10a, 10b, 20a, 20b) sich parallel zu der Haupterstreckungsrichtung der Schaltbrücke erstrecken und dass die Teilschaltkammern (1, 2) spiegelsymmetrisch zueinander angeordnet sind.

2. Schalter nach Anspruch 1, **dadurch gekennzeichnet, dass** die Teilschaltkammern (1, 2) gegen das Einwirken von Lichtbögen des Pols der jeweils anderen Teilschaltkammer elektrisch abgeschottet sind.

3. Schalter nach einem der vorhergehenden Ansprüche, **dadurch gekennzeichnet, dass** jede Teilschaltkammer (1, 2) zwei feststehende Schaltstücke (10a, 10b, 20a, 20b) mit einem ersten Kontaktbereich (11) je Schaltstück aufweist, wobei die mit der Schaltbrücke (35) bewegbaren und elektrisch leitfähigen Brückenschaltstücke (30) jeweils zwei zweite Kontaktbereiche (31) zur Herstellung einer elektrisch leitenden Verbindung zwischen den ersten und zweiten Kontaktbereichen (11, 31) und zum Trennen der ersten und zweiten Kontaktbereiche (11, 31) aufweist.

4. Schalter nach einem der vorhergehenden Ansprüche, **dadurch gekennzeichnet, dass** für mindestens eine der Teilschaltkammern (1, 2) mindestens zwei Löschvorrichtungen (61) zum Löschen von Lichtbögen, welche beim Trennen der ersten und zweiten Kontaktbereiche (11, 31) auftreten können, vorgesehen sind.

5. Schalter nach einem der vorhergehenden Ansprüche, **dadurch gekennzeichnet, dass** für mindestens eine der Teilschaltkammern (1, 2) vier Löschvorrichtungen (61) zum polaritätsunabhängigen Löschen von Lichtbögen, welche beim Trennen der ersten und zweiten Kontaktbereiche (11, 31) auftreten können, vorgesehen sind.

6. Schalter nach einem der Ansprüche 4 oder 5, **dadurch gekennzeichnet, dass** erste Lichtbogenleiter (12) sich von den ersten Kontaktbereichen (11) und zweite Lichtbogenleiter (32) sich von den zweiten Kontaktbereichen (31) aus in Richtung zu den Löschvorrichtungen (61, 62) erstrecken.

7. Schalter nach Anspruch 6, **dadurch gekennzeichnet, dass** ein Abstand der ersten Lichtbogenleiter (12) von den zweiten Lichtbogenleitern (32) sich in Richtung der jeweiligen Löschvorrichtungen (61) vergrößert.

8. Schalter nach einem der vorhergehenden Ansprüche, **dadurch gekennzeichnet, dass** eine Permanentmagnetanordnung vorgesehen ist, um in den Bereichen zwischen den ersten und zweiten Kontaktbereichen (11, 31) und den jeweiligen Löschvorrichtungen (61) ein weitgehend homogenes Magnetfeld auszubilden.

9. Schalter nach Anspruch 8, **dadurch gekennzeichnet, dass** die Permanentmagnetanordnung mindestens zwei plattenförmige Magnete (51) aufweist, wobei die Magnete (51) an Längsseiten der Teilschaltkammern (1, 2), jeweils benachbart zu den Kontaktbereichen (11, 31), angeordnet sind.

10. Schalter nach einem der Ansprüche 8 oder 9, **dadurch gekennzeichnet, dass** die Permanentmagnetanordnung zwei parallele Polplatten (55) aufweist, wobei die Polplatten (55) miteinander durch einen oder mehrere Permanentmagnete (57) zu einem im Wesentlichen U-förmigen Profil verbunden sind.

11. Schalter nach einem der Ansprüche 4 bis 10, **dadurch gekennzeichnet, dass** die Löschvorrichtungen (61) als Deion-Kammern ausgebildet sind, mit einer Stapelanordnung gegeneinander elektrisch isolierter Bleche mit jeweils einem Luftspalt zwischen zwei benachbarten Blechen.

12. Schalter nach einem der Ansprüche 4 bis 10, **dadurch gekennzeichnet, dass** die Löschvorrichtungen durch eine Nischenanordnung mit Wänden aus Isolierstoff gebildet sind, wobei einzelne Nischen durch Nischenwände (45) und/oder Schottwände (46) weitgehend voneinander abgeschottet sind und wobei an einer außenseitigen Wand jeweils Ausblasöffnungen angeordnet sind.

## Claims

1. Switch for multi-pole operation having a switching chamber, wherein a switching compartment (1, 2) is provided for each pole, wherein the switching chamber has a movable switching bridge (35) running through the switching compartments (1, 2), wherein a bridge contact (30) is provided in the switching bridge for each switching compartment (1, 2) and the bridge contacts are arranged spaced apart from each other along a main extension direction of the switching bridge (35) and wherein the main extension direction of the switching bridge (35) is oriented substantially perpendicular to an axis of movement of the switching bridge (35), wherein the bridge contacts (30) extend substantially at right angles to the main extension direction of the switching bridge (35), **characterised in that** fixed contacts (10a, 10b, 20a, 20b) are arranged parallel to the main extension direction of the switching bridge and that the switching compartments (1, 2) are arranged in mirror symmetry to one another.

2. Switch according to Claim 1, **characterised in that** the switching compartments (1, 2) are electrically sealed off from the influence of arcs of the pole in the respective other switching compartment.

3. Switch according to any one of the preceding claims, **characterised in that** each switching compartment (1, 2) has two fixed contacts (10a, 10b, 20a, 20b) each with a first contact region (11), wherein the electrically conductive bridge contacts (30) moveable with the switching bridge (35) each have two second contact regions (31) for producing an electrically conductive connection between the first and second contact regions (11, 31) and for separating the first and second contact regions (11, 31).

4. Switch according to any one of the preceding claims, **characterised in that** for at least one of the switching compartments (1, 2) at least two extinguishing devices (61) are provided for extinguishing arcs which may arise when separating the first and second contact regions (11, 31).

5. Switch according to any one of the preceding claims, **characterised in that** for at least one of the switching compartments (1, 2) four extinguishing devices (61) are provided for polarity-independent extinguishing of arcs which may arise when separating the first and second contact regions (11, 31).

6. Switch according to either Claim 4 or 5, **characterised in that** first arc guides (12) extend from the first contact regions (11) and second arc guides (32) extend from the second contact regions (31) towards the extinguishing devices (61, 62).

7. Switch according to Claim 6, **characterised in that** a distance between the first arc guides (12) and the second arc guides (32) increases towards the respective extinguishing devices (61).

8. Switch according to any one of the preceding claims, **characterised in that** a permanent magnet arrangement is provided in order to form a largely homogenous magnetic field in the regions between the first and second contact regions (11, 31) and the respective extinguishing devices (61).

9. Switch according to Claim 8, **characterised in that** the permanent magnet arrangement has at least two plate-shaped magnets (51), wherein the magnets (51) are arranged on long sides of the switch compartments (1, 2), in each case adjacent to the contact regions (11, 31).

10. Switch according to either Claim 8 or 9, **characterised in that** the permanent magnet arrangement has two parallel pole plates (55), wherein the pole plates (55) are connected to each other by means of one or a plurality of permanent magnets (57) in a substantially U-shaped profile.

11. Switch according to any one of Claims 4 to 10, **characterised in that** the extinguishing devices (61) are configured as deionising chambers with a stacking arrangement of sheets electrically isolated from one another with an air gap between two adjacent sheets in each case.

12. Switch according to any one of Claims 4 to 10, **characterised in that** the extinguishing devices are formed by a recess arrangement with walls made of an insulating material, wherein individual recesses are largely sealed off from each other by recess walls (45) and/or partition walls (46) and wherein exhaust openings are arranged on an outside wall in each case.

## Revendications

1. Interrupteur pour un fonctionnement multipolaire avec une chambre de commutation, une chambre de commutation partielle (1, 2) étant prévue par pôle, la chambre de commutation comportant un pont de commutation mobile (35) qui s'étend à travers les chambres de commutation partielles (1, 2), une pièce de commutation de pont (30) étant prévue pour chaque chambre de commutation partielle (1, 2) dans le pont de commutation et les pièces de commutation de pont étant agencées à une certaine distance l'une de l'autre le long d'une direction d'extension principale du pont de commutation (35) et la direction d'extension principale du pont de commutation (35) étant orientée globalement perpendiculairement à un axe de déplacement du pont de commutation (35), les pièces de commutation de pont (30) s'étendant globalement perpendiculairement à la direction d'extension principale du pont de commutation (35), **caractérisé en ce que** des pièces de commutation fixes (10a, 10b, 20a, 20b) sont agencées parallèlement à la direction d'extension principale du pont de commutation et **en ce que** les chambres de commutation partielles (1, 2) sont agencées symétriquement l'une par rapport à l'autre.

2. Interrupteur selon la revendication 1, **caractérisé en ce que** les chambres de commutation partielles (1, 2) sont cloisonnées électriquement contre l'action d'arcs électriques du pôle de l'autre chambre de commutation partielle respective.

3. Interrupteur selon l'une des revendications précédentes, **caractérisé en ce que** chaque chambre de commutation partielle (1, 2) comporte deux pièces de commutation fixes (10a, 10b, 20a, 20b) avec une première zone de contact (11) par pièce de commutation, les pièces de commutation de pont (30) déplaçables avec le pont de commutation (35) et électriquement conductrices comportant à chaque fois deux deuxièmes zones de contact (31) pour l'établissement d'une liaison électriquement conductrice entre les premières et les deuxièmes zones de contacts (11, 31) et pour la séparation des premières et des deuxièmes zones de contact (11, 31).

4. Interrupteur selon l'une des revendications précédentes, **caractérisé en ce que**, pour au moins l'une des chambres de commutation partielles (1, 2), il est prévu au moins deux dispositifs d'extinction (61) pour l'extinction d'arcs électriques qui peuvent apparaître lors de la séparation des premières et des deuxièmes zones de contact (11, 31).

5. Interrupteur selon l'une des revendications précédentes, **caractérisé en ce que**, pour au moins l'une des chambres de commutation partielles (1, 2), il est prévu au moins quatre dispositifs d'extinction (61) pour l'extinction, indépendante de la polarité, d'arcs électriques qui peuvent apparaître lors de la séparation des premières et des deuxièmes zones de contact (11, 31).

6. Interrupteur selon l'une des revendications 4 ou 5, **caractérisé en ce que** des premiers conducteurs d'arcs électriques (12) s'étendent à partir des premières zones de contact (11) en direction des dispositifs d'extinction (61, 62) et des deuxièmes conducteurs d'arcs électriques (32) s'étendent à partir des deuxièmes zones de contact (31) en direction desdits dispositifs d'extinction.

7. Interrupteur selon la revendication 6, **caractérisé en ce que** la distance des premiers conducteurs d'arcs électriques (12) aux deuxièmes conducteurs d'arcs électriques (32) augmente en direction des dispositifs d'extinction (61) respectifs.

8. Interrupteur selon l'une des revendications précédentes, **caractérisé en ce qu'**un dispositif à aimant permanent est prévu pour former un champ magnétique largement homogène dans les zones entre les premières et les deuxièmes zones de contact (11, 31) et les dispositifs d'extinction (61) respectifs.

9. Interrupteur selon la revendication 8, **caractérisé en ce que** le dispositif à aimant permanent comporte au moins deux aimants (51) en forme de plaques, les aimants (51) étant agencés sur des côtés longs des chambres de commutation partielles (1, 2), à chaque fois au voisinage des zones de contact (11, 31).

10. Interrupteur selon l'une des revendications 8 ou 9, **caractérisé en ce que** le dispositif à aimant permanent comporte deux plaques polaires (55) parallèles, les plaques polaires (55) étant assemblées l'une à l'autre par un ou plusieurs aimants permanents (57) en un profilé globalement en forme de U.

11. Interrupteur selon l'une des revendications 4 à 10, **caractérisé en ce que** les dispositifs d'extinction (61) sont conçus comme des chambres de désionisation, avec un empilement de tôles isolées électriquement les unes par rapport aux autres avec à chaque fois un entrefer entre deux tôles voisines.

12. Interrupteur selon l'une des revendications 4 à 10, **caractérisé en ce que** les dispositifs d'extinction sont formés par un agencement de niches avec des parois en matière isolante, des niches individuelles étant largement cloisonnées les unes par rapport aux autres par des parois de niche (45) et/ou des parois de cloisonnement (46) et des ouvertures de soufflage étant agencées à chaque fois sur une paroi côté extérieur.
